# EUROPÄISCHE PATENTSCHRIFT

(11) **EP 2 810 005 B1**
(45) Veröffentlichungstag und Bekanntmachung des Hinweises auf die Patenterteilung: **26.12.2018**
(21) Anmeldenummer: 13702738.9
(22) Anmeldetag: 19.01.2013
(51) Int. Cl.: F26B 25/12, F26B 25/10

(54) **MEHRSCHALIGES WANDMODUL FÜR EIN GEHÄUSE UND VORRICHTUNG ZUM TEMPERIEREN VON GEGENSTÄNDEN**
MULTI-SHELL WALL MODULE FOR A HOUSING AND APPARATUS FOR CONTROLLING THE TEMPERATURE OF OBJECTS
MODULE DE PAROI À PLUSIEURS COQUES POUR UN BOÎTIER ET DISPOSITIF DE RÉGULATION THERMIQUE D'OBJETS

(30) Priorität: 01.02.2012 DE 102012001897
(43) Veröffentlichungstag der Anmeldung: 10.12.2014
(73) Patentinhaber: Eisenmann SE, 71032 Böblingen (DE)
(72) Erfinder: KNECHT, Helmut, 71157 Hildrizhausen (DE); DRASCH, Martin, 71139 Ehningen (DE); BENGEL, Wolfang, 71139 Ehningen (DE)
(74) Vertreter: Ostertag & Partner Patentanwälte mbB
(86) Internationale Anmeldenummer: PCT/EP2013/000165
(87) Internationale Veröffentlichungsnummer: WO 2013/113474

(56) Entgegenhaltungen:
- WO-A1-00/23759
- WO-A1-92/03932
- DE-C1- 19 907 695
- DE-U1- 9 207 573
- GB-A- 486 612

## Beschreibung

Die Erfindung betrifft ein mehrschaliges Wandmodul gemäß dem Oberbegriff des Anspruchs 1.

Außerdem betrifft die Erfindung eine Vorrichtung zum Temperieren von Gegenständen mit einem Gehäuse, in dem ein Temperiertunnel untergebracht ist.

Derartige Vorrichtungen werden beispielsweise in Form von Trocknern verwendet, um Gegenstände oder Beschichtungen zu trocknen, die auf die Gegenstände aufgebracht wurden. Beschichtungen können z.B. Lacke sein. Hierzu werden die Gegenstände mittels eines Fördersystems durch den Temperiertunnel gefördert, in dem eine Temperatur herrscht, die gegenüber der Temperatur in der Umgebung der Vorrichtung erhöht ist. Gegebenenfalls kann Temperieren auch bedeuten, dass die Temperatur im Temperiertunnel gegenüber der Temperatur der Umgebung verringert ist.

Um Wärmeverluste aus dem Temperiertunnel möglichst gering und die Energieeffizienz des Trockners hoch zu halten, ist das Gehäuse des Trockners thermisch isolierend ausgebildet.

Aus der DE 92 07 573 U1 ist eine zweischalige, wärmedämmende Verkleidungsplatte bekannt, welche zwei spiegelsymmetrisch zueinander angeordnete rechteckige Blechtafeln aufweist, zwischen denen eine wärmedämmende Füllung angeordnet ist und die an allen vier Seiten mit abgekanteten Randstreifen versehen sind. Die aufeinander zuweisenden Randstreifen sind durch Profilleisten miteinander verbunden, die sich jeweils über die gesamte Seitenlänge erstrecken.

Bei vom Markt bekannten Vorrichtungen zum Temperieren von Gegenständen hat es sich hierfür bewährt, das Gehäuse aus zweischaligen Wandmodulen der eingangs genannten Art aufzubauen, bei denen der Wandinnenraum mit einem thermischen Isolationsmaterial gefüllt ist. Als Verbindungseinrichtungen werden dort Verbindungsbleche in Form von Blechplatten verwendet, die an gegenüberliegenden Rändern mit dem ersten und dem zweiten Schalenelement des Wandmoduls verschweißt sind, die in diesem Fall aus einem Stahlblech gefertigt sind.

Über die Verbindungsbleche ist jedoch eine Wärmebrücke zwischen den beiden Schalenelementen ausgebildet, über welche das wärmere, dem Temperiertunnel zugewandte Schalenelement Wärme an das kühlere, außen liegende Schalenelement abgegeben kann. Diese Wärme wird dann von dem außen liegenden Schalenelement des Gehäuses an die den Trockner umgebende Atmosphäre abgegeben.

Um den Wärmeübergang über die Verbindungseinrichtungen zu verringern, werden bei anderen bekannten Wandmodulen Gitterbleche in Form von labyrinthartig gestanzten Gitterplatinen verwenden, bei denen die Gesamtquerschnittsfläche deutlich kleiner ist als bei Verbindungsblechen. Auch hier kommt es jedoch noch zu einem nicht unbeträchtlichen Wärmeübergang zwischen den bezogen auf den Temperiertunnel inneren und äußeren Schalenelementen, wodurch die thermische Isolationswirkung des Wandmoduls und des Gehäuses insgesamt kleiner ist, als es wünschenswert ist.

Es ist daher Aufgabe der Erfindung, eine Wandmodul und eine Vorrichtung der eingangs genannten Art bereitzustellen, bei welchen eine bessere Isolationswirkung erzielt werden kann.

Diese Aufgabe wird bei einem mehrschaligen Wandmodul mit den Merkmalen des Anspruchs 1 gelöst.

Eine weitgehend thermische Entkopplung des ersten und des zweiten Schalenelements ist dadurch möglich, dass ein thermisch isolierendes Verbindungsglied zwischen dem ersten und dem zweiten Schalenelement als Teil der Verbindungseinrichtung vorgesehen wird. Durch ein solches thermisch isolierendes Verbindungsglied wird der Wärmeübergang zwischen dem ersten und dem zweiten Schalenelement gegenüber einem Gitterblech oder dergleichen nochmals deutlich behindert, so dass es insgesamt zu einem deutlich geringeren Wärmeaustausch zwischen dem ersten Schalenelement und dem zweiten Schalenelement kommen kann. Hierdurch muss weniger Energie aufgebracht werden, um die Zieltemperatur im Temperiertunnel aufzubauen und zu halten, wodurch insgesamt die Energiebilanz einer Vorrichtung mit den Wandmodulen verbessert ist.

Grundsätzlich sind alle thermisch isolierenden Materialien, wie Kunststoffe, Keramiken, mineralische Stoffe, Glasmaterialien oder dergleichen, für das Verbindungsglied geeignet. Vorzugsweise ist das thermisch isolierende Verbindungsglied jedoch aus einem Kunststoff gebildet.

Dabei konnten in der Praxis gute Isolationsergebnisse erzielt werden, wenn der Kunststoff Polyvinylidenfluorid PVDF ist. Aber auch andere Kunststoffe mit einer thermisch isolierenden Wirkung können verwendet werden.

Um hochwertiges Material zu sparen, ist es günstig, wenn die wenigstens eine Verbindungseinrichtung wenigstens eine Koppeleinheit umfasst, über welche das Verbindungsglied mit einer der Wandschalen verbunden ist. Eine solche Koppeleinheit kann beispielsweise aus einem Stahlblech gebildet sein, das auf einer Seite mit einem Schalenelement und auf einer gegenüberliegenden Seite mit dem Verbindungsglied verbunden ist.

Es ist besonders günstig, wenn die erste Koppeleinheit mit der ersten Wandschale und die zweite Koppeleinheit mit der zweiten Wandschale verbunden sind. In diesem Fall sitzt dass Verbindungsglied quasi zwischen zwei Koppeleinheiten, welche durch das Verbindungsglied weitgehend thermisch voneinander entkoppelt sind.

Im Hinblick auf die Befestigung der Komponenten aneinander hat es sich gegenüber Befestigungsarten wie Verschrauben, Verkleben, Vernieten oder ähnlichem als vorteilhaft erwiesen, wenn wenigstens eine Koppeleinheit als Klemmeinheit ausgebildet ist und durch Klemmung mit dem Verbindungsglied verbunden ist. Eine solche Klemmbefestigung kann mit einfachen Werkzeugen und auf einfache Weise bei der Montage des Wandmoduls etabliert werden, indem hierzu z.B. ein Stahlblech um das Verbindungsglied herum gebogen wird.

Um wiederum bei den Koppeleinheiten Material zu sparen, ist es günstig, wenn bei einer Verbindungseinrichtung einer ersten Art die wenigstens eine Koppeleinheit als Verbindungsmittel zu einer Wandschale wenigstens einen Verbindungssteg umfasst. Ein solcher Verbindungssteg ist verhältnismäßig schmal ausgebildet. Auch ist dadurch ein Wärmetransport in Richtung auf das Verbindungsglied vermindert.

Gegebenenfalls reicht die Steifigkeit der Verbindungseinrichtung an bestimmten Stellen des Wandmoduls jedoch nicht aus, wenn die Verbindungsmittel in Form von schmalen Verbindungsstegen ausgebildet sind. In diesem Fall ist es günstig, wenn bei einer Verbindungseinrichtung einer zweiten Art die wenigstens eines Koppeleinheit als Verbindungsmittel zu einer Wandschale wenigstens eine Koppelplatte umfasst. Ein Koppelplatte kann eine größere Biege- und Verwindungssteifigkeit als ein Verbindungssteg haben, wodurch die Gesamtstabilität des Wandmoduls erhöht wird.

Allgemein ist es für eine gute Isolationswirkung des Wandmoduls günstig, wenn in dem Wandinnenraum ein thermisch isolierendes Material angeordnet ist.

Bei einer Vorrichtung der eingangs genannten Art wird die oben genannte Aufgabe dadurch gelöst, dass

das Gehäuse wenigstens ein mehrschaliges Wandmodul mit einigen oder allen der oben erläuterten Merkmale umfasst, wie diese in den Ansprüchen angegeben sind.

Die hierdurch erzielten Vorteile entsprechen den zum Wandmodul erläuterten Vorteilen.

Nachfolgend werden Ausführungsbeispiele der Erfindung anhand der Zeichnungen näher erläutert. In diesen zeigen:
- Figur 1: schematisch eine perspektivische Ansicht eines Trockners zum Trocknen von Gegenständen mit einem aus zweischaligen Wandmodulen gebildeten Trocknergehäuse;
- Figur 2: Ansicht auf eine Schmalfläche eines zweischaligen Wandmoduls, so dass Verbindungseinrichtungen einer ersten Art und Verbindungseinrichtungen einer zweiten Art zu erkennen sind, welche zwei Schalenelemente des Wandmoduls miteinander verbinden;
- Figur 3: eine Draufsicht auf ein thermisches Isolationsglied der Verbindungseinrichtungen nach Figur 2;
- Figur 4: eine Draufsicht auf ein Klemmblech in einer Ausgangskonfiguration für das Isolationsglied für eine Verbindungseinrichtung der ersten Art;
- Figur 5: eine Draufsicht in teilweiser Durchsicht auf eine Verbindungseinrichtung der ersten Art;
- Figur 6: einen Schnitt der Verbindungseinrichtung der ersten Art entlang der Schnittlinie VI-VI in Figur 5;
- Figur 7: einen Schnitt der Verbindungseinrichtung der ersten Art entlang der Schnittlinie VII-VII in Figur 5;
- Figur 8: eine Draufsicht auf ein Klemmblech in einer Ausgangskonfiguration für das Isolationsglied für eine Verbindungseinrichtung der zweiten Art;
- Figur 9: eine Draufsicht in teilweiser Durchsicht auf eine Verbindungseinrichtung der zweiten Art;
- Figur 10: einen Schnitt der Verbindungseinrichtung der zweiten Art entlang der Schnittlinie X-X in Figur 9;
- Figur 11: einen Schnitt der Verbindungseinrichtung der zweiten Art entlang der Schnittlinie XI-XI in Figur 9.

In Figur 1 ist als Beispiel für eine Vorrichtung zum Temperieren von Gegenständen ein Trockner 10 gezeigt, der ein Gehäuse 12 umfasst, welches einen Temperiertunnel 14 begrenzt. Mit dem Trockner 10 werden vorliegend nicht eigens gezeigte Gegenstände oder eine auf diese aufgebrachte Beschichtung getrocknet.

Der Innenraum des Temperiertunnels 14 ist durch zwei vertikale Längswände 16, 18 in zwei seitliche Druckräume 20, 22 und einen dazwischen liegenden mittleren Trockentunnel 24 unterteilt. Die zu trocknenden Gegenstände werden mittels eines ebenfalls nicht eigens dargestellten Transportsystems durch den Trockentunnel 24 gefördert. An den Stirnseiten des Trockentunnels 24 sind im Allgemeinen Schleusen vorgesehen, welche den Durchgang der Gegenstände in den Trockentunnel 24 hinein und aus diesem heraus ohne großen Wärmeverlust und mit geringem Atmosphärenaustausch ermöglichen.

Die Druckräume 20, 22 werden in bekannter Weise mit temperierter Luft gespeist, die dann in ebenfalls bekannter Weise über in den Längswänden 16, 18 vorhandene Düsendurchgänge auf die zu trocknenden Gegenstände geleitet wird.

Das Gehäuse 12 des Trockners 10 ist aus einzelnen Wandmodulen 26 aufgebaut, welche als Wandkassette ausgebildet sind und von denen in Figur 1 nur einige mit einem Bezugszeichen versehen sind. Figur 2 zeigt ein solches Wandmodul 26 mit Blick auf eine von dessen Schmalflächen. Wie dort zu erkennen ist, ist jedes Wandmodul 26 zweischalig ausgebildet und umfasst als erstes Schalenelement eine erste Wandschale 28 und als zweites Schalenelement eine zweite Wandschale 30. Die beiden Wandschalen 28 und 30 sind beispielsweise aus Stahlblech gefertigt.

Die Wandschalen 28 und 30 sind baugleich und sind an einem Rand zu einem Nutprofil 32 und an dem diesem gegenüberliegenden Rand zu einem Federblatt 34 umgekantet. Die beiden Wandschalen 28 und 30 sind bei dem fertigen Wandmodul 26 spiegelsymmetrisch zueinander angeordnet und voneinander beabstandet, so dass einerseits zwischen den Wandschalen 28 und 30 ein Wandinnenraum 36 verbleibt und andererseits an einem Rand des Wandmoduls 26 eine Aufnahmenut 38 und auf der gegenüberliegenden Seite eine dazu komplementäre Steckfeder 40 ausgebildet ist, wie es in Figur 2 gut zu erkennen ist. Auf diese Weise können mehrere Wandmodule 26 zu einer Gehäusewand, einem Gehäuseboden oder einer Gehäusedecke zusammengesteckt werden. Dies ist an und für sich bekannt, weshalb hierauf nicht weiter eingegangen werden muss.

Die erste und die zweite Wandschale 28 und 30 eines Wandmoduls 26 sind in an und für sich bekannter Weise derart unterschiedlich ausgebildet, dass die erste Wandschale 28 die Innenseite und die zweite Wandschale 30 die Außenseite eines Wandmoduls 26 definiert.

Der Wandinnenraum 36 und die Hohlräume der Nutprofile 32 jedes Wandmoduls 26 sind nun mit einem thermischen Isolationsmaterial 42 gefüllt, so dass ein Wandmodul 26 und dadurch das daraus aufgebaute Gehäuse 12 insgesamt thermisch isolierend ausgebildet, um einen Wärmeverlust aus dem Temperiertunnel 14 möglichst gering zu halten. Als Isolationsmaterial 42 kann beispielsweise Mineralwolle verwendet werden. Insgesamt ist das Gehäuse 12 auf diese Weise als thermisch isolierendes, zweischaliges Gehäuse ausgebildet. Je nach Größe eines Wandmoduls 26 und/oder des Gehäuses 12 kann auch eine vollständige Seitenwand, der Boden oder die Decke des Gehäuses 12 aus jeweils einem einzigen Wandmodul 26 gebildet sein.

Bei jedem Wandmodul 26 sind die Wandschalen 28 und 30 mittels Verbindungseinrichtung 44 einer ersten Art und Verbindungseinrichtungen 46 einer zweiten Art miteinander verbunden und in ihrer gewünschten Relativposition gegeneinander fixiert.

Die Verbindungseinrichtungen 44 der ersten Art verbinden die Wandschalen 28, 30 entlang deren Rändern 48, die zwischen dem jeweiligen Nutprofil 32 und dem Federblatt 34 verlaufen; dies ist in Figur 2 in Draufsicht zu erkennen. Die Verbindungseinrichtungen 46 der zweiten Art verbinden die Wandschalen 28, 30 dagegen entlang deren Rändern 50, an denen das jeweilige Nutprofil 32 ausgebildet ist, und entlang deren Rändern 52, an denen das jeweilige Federblatt 34 verläuft. Dementsprechend sind Verbindungseinrichtungen 46 der zweiten Art in Figur 2 in einer Seitenansicht zu erkennen.

In den Figuren 3 bis 7 ist nun eine Verbindungseinrichtung 44 der ersten Art im Detail veranschaulicht. Diese umfasst ein in Figur 3 separat gezeigtes thermisch isolierendes Verbindungsglied 54, welches nachfolgend als Isolationsglied 54 bezeichnet wird. Das Isolationsglied 54 ist beim vorliegenden Ausführungsbeispiel plattenförmig ausgebildet und symmetrisch in zwei Klemmbereichen 56 eingeschnürt, so dass insgesamt vier Klemmnuten 58 ausgebildet sind. Jeweils zwei dieser Klemmnuten 58, die an zwei gegenüberliegenden Rändern des Isolationsgliedes 54 vorhanden sind, arbeiten mit jeweils einer ersten bzw. zweiten Koppeleinheit in Form jeweils einer Klemmeinheit 60 aus Stahlblech zusammen, wobei eine mit 60a gekennzeichnete erste Klemmeinheit mit der ersten Wandschale 28 und eine mit 60b bezeichnete zweite Klemmeinheit mit der zweiten Wandschale 30 des Wandmoduls 26 verbunden ist. Das Isolationsglied 54 ist aus einem thermisch isolierenden Material gefertigt; in der Praxis hat sich hierfür ein Kunststoff bewährt, wobei insbesondere Polyvinylidenfluorid PVDF in Frage kommt. Aber auch andere Kunststoffe mit einer thermisch isolierenden Wirkung können verwendet werden.

Figur 4 zeigt eine Klemmeinheit 60 in einer Ausgangskonfiguration, wie sie vorliegt, bevor die beiden Wandschalen 28 und 30 eines Wandmoduls 26 miteinander verbunden sind. Wie aus Figur 4 hervorgeht, umfasst die Klemmeinheit 60 als Verbindungsmittel zur Wandschale 28 oder 30 zwei parallel angeordnete Verbindungsstege 62, welche an zwei benachbarten Enden in einen Klemmstreifen 64 übergehen, welcher sich quer zu den Verbindungsstegen 62 erstreckt und zwei gegenüberliegende biegbare Klemmenden 66 bereitstellt. Diese Klemmenden 66 sind komplementär zu den Klemmnuten 58 des Isolationsgliedes 54 ausgebildet.

Im montierten Zustand liegen die Klemmstreifen 64 der Klemmeinheiten 60 nun jeweils flächig auf einer Seite eines der beiden Klemmbereiche 56 des Isolationsgliedes 54 auf, wobei die jeweiligen Verbindungsstege 62 ausgehend von dem Klemmstreifen 64 in eine Richtung von dem Isolationsglied 54 weg verlaufen. Die Klemmenden 66 der Klemmeinheiten 60 sind durch die Klemmnuten 58 des Isolationsgliedes 54 hindurch auf die andere Seite des Isolationsgliedes 54 hindurch und dort weiter so umgefaltet, dass sie dessen Klemmbereich 56 umgreifen, wie es aus den Figuren 5 bis 7 ersichtlich ist. Die umgefalteten Endbereiche der Klemmenden 66 sind in Figur 5 in Durchsicht zu erkennen und in den Figuren 5 bis 7 mit 66a bezeichnet.

Auf diese Weise sind die Klemmeinheiten 60 durch Klemmung fest mit dem Isolationsglied verbunden, wobei es keinen direkten Kontakt der beiden Klemmeinheiten 60 miteinander gibt.

Wie wieder aus Figur 2 hervorgeht, münden die Verbindungsstege 62 der Klemmeinheiten 60 an ihren von dem Klemmstreifen 64 abliegenden Enden jeweils in eine Verbindungsplatte 68, so dass jeweils eine Verbindungsplatte 68 mit mehreren Klemmeinheiten 60 eine einstückige Koppelgruppe 72 bildet. Von diesen Koppelgruppen 72 ist eine über deren Verbindungsplatte 68 mit dem Rand 48 der ersten Wandschale 28 und die andere über deren Verbindungsplatte 68 mit dem Rand 48 der zweiten Wandschale 30 verbunden, was durch Schweißpunkte 70 angedeutet ist, von denen jedoch nur einige ein Bezugszeichen tragen.

Beim Aufbau eines Wandmoduls 26 kann beispielsweise eine Baugruppe vormontiert werden, welche aus einer Koppelgruppe 72 für die erste Wandschale 28 und einer Koppelgruppe 72 für die zweite Wandschale 30 aufgebaut ist, deren Klemmeinheiten 60 bereits mit den zugehörigen Isolationsgliedern 54 verklemmt sind. Diese Baugruppe wird dann bei der Fertigung des Wandmoduls 26 mit den Rändern 48 der Wandschalen 28, 30 verbunden.

Bei einer hier nicht eigens gezeigten Abwandlung können auch die freien Enden der Verbindungsstege 62 der Klemmeinheiten jeweils unmittelbar und nicht über die Verbindungsplatte 68 mit dem Rand 48 der ersten bzw. der zweiten Wandschale 28 bzw. 30 verbunden werden.

In den Figuren 8 bis 11 ist nun eine Verbindungseinrichtung 46 der zweiten Art im Detail veranschaulicht. Auch diese umfasst das in Figur 3 separat gezeigte thermisches Isolationsglied 54. Dessen Klemmnuten 58 arbeiten wieder in einer Art und Weise mit zwei Koppeleinheiten in Form von Klemmeinheiten 74 aus Stahlblech zusammen, die dem Wirken der Klemmeinheiten 60 der Verbindungseinrichtung 44 der ersten Art entspricht. Dementsprechend ist auch von den Klemmeinheiten 74 eine erste Klemmeinheit 74a mit der ersten Wandschale 28 und eine zweite Klemmeinheit 74b mit der zweiten Wandschale 30 des Wandmoduls 26 verbunden.

Figur 8 zeigt nun eine Klemmeinheit 74 in einer Ausgangskonfiguration, wie sie vorliegt, bevor die beiden Wandschalen 28 und 30 eines Wandmoduls 26 miteinander verbunden sind. Wie aus Figur 8 hervorgeht, umfasst die Klemmeinheit 74 als Verbindungsmittel keine Verbindungsstege 62, sondern eine Koppelplatte 76, welche an einem Rand in den Klemmstreifen 64 mit den gegenüberliegenden biegbaren Klemmenden 66 übergeht.

Auch hier liegen die Klemmstreifen 64 der Klemmeinheiten 74 in montiertem Zustand jeweils flächig auf einer Seite eines der beiden Klemmbereiche 56 des Isolationsgliedes 54 auf. Die jeweilige Koppelplatte 76 verläuft dabei ausgehend von dem Klemmstreifen 64 in eine Richtung von dem Isolationsglied 54 weg. Die Klemmenden 66 der Klemmeinheiten 74 sind durch die Klemmnuten 58 des Isolationsgliedes 54 hindurch auf die andere Seite des Isolationsgliedes 54 hindurch und dort weiter so umgefaltet, dass sie dessen Klemmbereich 56 umgreifen, wie es aus den Figuren 9 bis 11 ersichtlich ist.

Auf diese Weise sind auch die Klemmeinheiten 74 fest mit dem Isolationsglied 54 gekoppelt, wobei es auch hier keinen direkten Kontakt der beiden Klemmeinheiten 74 miteinander gibt.

Wie wieder aus Figur 2 hervorgeht, sind die Koppelplatten 76 der Klemmeinheiten 74 im Bereich der Nutprofile 32 der ersten und der zweiten Wandschale 28, 30 direkt an deren Rändern 50 und dort am Nutgrund der auszubildenden Aufnahmenut 38 fixiert. Am gegenüberliegenden Rand des Wandmoduls 26 sind die Koppelplatten 76 der Klemmeinheiten 74 im Bereich der Federblätter 34 der ersten und der zweiten Wandschale 28, 30 direkt an deren Rändern 52 und dort am Fuß der auszubildenden Steckfeder 40 fixiert. Die Verbindungsstellen sind wieder durch Schweißpunkte 70 angedeutet.

Durch die Koppelplatten 76 sind die Klemmeinheiten 74 der Verbindungseinrichtungen 46 der zweiten Art insgesamt biegesteifer ausgebildet als die Klemmeinheiten 60 der Verbindungseinrichtungen 44 der ersten Art, bei denen stattdessen die schmaleren Verbindungsstege 62 vorhanden sind.

Sowohl durch die Verbindungseinrichtungen 44 der ersten Art als auch durch Verbindungseinrichtungen 46 der zweiten Art wird bei einem Wandmodul 26 erreicht, dass die erste Wandschale 28 durch die Isolationsglieder 54 thermisch gegenüber der zweiten Wandschale 30 isoliert ist.

Wenn die Wandmodule 26 im Gehäuse 12 des Trockners 10 verbaut sind und dieser betrieben wird, bilden die Verbindungseinrichtungen 44, 46 zwischen den Wandschalen 28, 30 anders als bei Verbindungseinrichtungen nach dem Stand der Technik keine Wärmebrücken mehr, über welche Wärme von der dem Temperiertunnel 14 zugewandten inneren Wandschale 28 eines Wandmoduls 26 auf die von dem Temperiertunnel 14 abliegende äußeren Wandschale 30 abgegeben werden kann. Hierdurch werden Wärmeverluste aus dem Temperiertunnel 14, die durch den Wärmeübergang von der Innenwandschale auf die Außenwandschale des Gehäuses 12 verursacht ist, weitgehend verhindert.

Mit den Verbindungseinrichtungen 44 der ersten Art werden außerdem horizontale Dehnungen der innen liegenden wärmeren Wandschale 28 gegenüber der dann außen liegenden kälteren Wandschale 30 in Richtung eines in an und für sich bekannter Weise vorhandenen Dehnstoßes kompensiert.

Durch die insgesamt steifer ausgebildeten Verbindungseinrichtungen 46 der zweiten Art wird außerdem das vertikal wirkende Gewicht eines insgesamt durch die innen liegenden Wandschalen 28 gebildeten Innengehäuses an das dann durch die außen liegende Wandschale 30 gebildeten Außengehäuse abgeleitet, wodurch der Wandinnenraum 36 auch bei wirkenden Kräften aufrechterhalten bleibt.

## Patentansprüche

1. Mehrschaliges Wandmodul für ein Gehäuse, in dem ein Temperiertunnel untergebracht ist, welches ein erstes Schalenelement (28) und ein zweites Schalenelement (30) umfasst, die durch wenigstens eine Verbindungseinrichtung (44; 46) derart miteinander verbunden sind, dass zwischen den beiden Schalenelementen (28, 30) ein Wandinnenraum (36) ausgebildet ist,
wobei
die Verbindungseinrichtung (44; 46) ein thermisch isolierendes Verbindungsglied (54) umfasst; und
wenigstens eine Koppeleinheit (60a, 60b; 74a, 74b) als Klemmeinheit ausgebildet ist und durch Klemmung mit dem Verbindungsglied (54) verbunden ist, und
die wenigstens eine Verbindungseinrichtung (44; 46) wenigstens eine Koppeleinheit (60a, 60b; 74a, 74b) umfasst, über welche das Verbindungsglied (54) mit einer der Wandschalen (28, 30) verbunden ist;
**dadurch gekennzeichnet, dass**
das Verbindungsglied (54) mehrere Klemmnuten (58) aufweist, welche jeweils einen Klemmbereich (56) definieren;
die wenigstens eine Koppeleinheit (60a, 60b; 734a, 74b) mindestens einen Klemmstreifen (64, 66) aufweist, welcher derart komplementär zu der Klemmnut (58) ist, dass er durch die Klemmnut (58) hindurch und weiter so umfaltbar ist, dass er den Klemmbereich (56) umgreift.

2. Wandmodul nach Anspruch 1, **dadurch gekennzeichnet, dass** das thermisch isolierende Verbindungsglied (54) aus einem Kunststoff gebildet ist.

3. Wandmodul nach Anspruch 2, **dadurch gekennzeichnet, dass** der Kunststoff Polyvinylidenfluorid PVDF ist.

4. Wandmodul nacheinem der Ansprüche 1 bis 3, **dadurch gekennzeichnet, dass** die wenigstens eine Verbindungseinrichtung (44; 46) eine erste und eine zweite Koppeleinheit (60a, 60b; 74a, 74b) umfasst, wobei die erste Koppeleinheit (60a; 74a) mit der ersten Wandschale (28) und die zweite Koppeleinheit (60b; 74b) mit der zweiten Wandschale (30) und beide Koppeleinheiten (60a, 60b; 74a, 74b) mit dem Verbindungsglied (54) verbunden sind.

5. Wandmodul nach einem der Ansprüche 1 bis 4, **dadurch gekennzeichnet, dass** bei einer Verbindungseinrichtung (44) einer ersten Art die wenigstens eine Koppeleinheit (60a, 60b) als Verbindungsmittel zu einer Wandschale (28, 30) wenigstens einen Verbindungssteg (62) umfasst.

6. Wandmodul nach einem der Ansprüche 1 bis 4, **dadurch gekennzeichnet, dass** bei einer Verbindungseinrichtung (46) einer zweiten Art die wenigstens eines Koppeleinheit (74a, 74b) als Verbindungsmittel zu einer Wandschale wenigstens eine Koppelplatte (76) umfasst.

7. Wandmodul nach einem der Ansprüche 1 bis 6, **dadurch gekennzeichnet, dass** in dem Wandinnenraum (36) ein thermisch isolierendes Material (42) angeordnet ist.

8. Vorrichtung zum Temperieren von Gegenständen mit einem Gehäuse (12), in dem ein Temperiertunnel (14) untergebracht ist,
**dadurch gekennzeichnet, dass**
das Gehäuse (12) wenigstens ein mehrschaliges Wandmodul (26) nach einem der Ansprüche 1 bis 7 umfasst.

## Claims

1. Multi-shelled wall module for a housing in which a tempering tunnel is placed, including a first shell element (28) and a second shell element (30 being connected to one another by at least one connecting device (44; 46) in such a way that a wall interior space (36) is formed in between the two shell elements (28, 30),
wherein
the connecting device (44; 46) includes a thermally isolating connecting member (54); and
at least one coupling unit (60a, 60b; 74a, 74b) is formed as a clamping unit and is connected to the connecting member (54) by clamping, and
the at least one connecting device (44; 46) includes at least one coupling unit (60a, 60b; 74a, 74b), over which the connecting member (54) is connected to one of the wall shells (28, 30);
**characterized in that**
the connecting member (54) comprises four clamping grooves (58) which each define a clamping area (56) and of which two clamping grooves (58) each cooperate with a first and a second coupling unit (60a, 60b; 74a, 74b), respectively;
the coupling units (60a, 60b; 74a, 74b) comprise at least one clamping strip (64, 66) which is complementary to the clamping groove (58) in such a way that it is foldable through the clamping groove (58) and is further foldable, so that it encompasses the clamping area (56).

2. Wall module according to Claim 1, **characterized in that** the thermally isolating connecting member (54) is made from a plastic material.

3. Wall module according to Claim 2, **characterized in that** the plastic material is polyvinylidene fluoride PVDF.

4. Wall module according to one of Claims 1 to 3, **characterized in that** the first coupling unit (60a; 74a) is connected to the first wall shell (28) and the second coupling unit (60b; 74b) is connected to the second wall shell (30).

5. Wall module according to one of Claims 1 to 4, **characterized in that**, in case of a connecting device (44) of a first type, the at least one coupling unit (60a, 60b) includes at least one connecting bar (62) as connecting means to a wall shell (28; 30).

6. Wall module according to one of Claims 1 to 4, **characterized in that**, in case of a connecting device (46) of a second type, the at least one coupling unit (74a, 74b) includes at least one coupling plate (76) as connecting means to a wall shell.

7. Wall module according to one of Claims 1 to 6, **characterized in that** a thermally isolating material (42) is arranged inside the wall interior space (36).

8. Device for tempering of objects with a housing (12) in which a tempering tunnel (14) is placed,
**characterized in that**
the housing (12) includes at least one multi-shelled wall module (26) according to one of Claims 1 to 7.

## Revendications

1. Module de cloisonnement à coques multiples, destiné à un boîtier dans lequel un tunnel de régulation thermique est intégré, incluant un premier élément (28) formant coque et un second élément (30) formant coque, reliés l'un à l'autre par l'intermédiaire d'au moins un dispositif de liaison (44 ; 46), de manière qu'il soit donné naissance à un espace intérieur cloisonné (36) entre les deux éléments (28, 30) formant coques,
sachant
que le dispositif de liaison (44 ; 46) inclut un organe de liaison (54) thermiquement isolant ;
qu'au moins une unité de couplage (60a, 60b ; 74a, 74b) est réalisée sous la forme d'une unité de coincement et est reliée, par coincement, audit organe de liaison (54) ; et
que ledit dispositif de liaison (44 ; 46), à présence minimale, inclut au moins une unité de couplage (60a, 60b ; 74a, 74b) par l'intermédiaire de laquelle ledit organe de liaison (54) est relié à l'une des coques de cloisonnement (28, 30),
**caractérisé par le fait que**
l'organe de liaison (54) comprend quatre rainures de coincement (58) qui définissent à chaque fois une zone de coincement (56), et parmi lesquelles deux rainures de coincement (58) considérées coopèrent avec une première ou une seconde unité de couplage (60a, 60b ; 74a, 74b) respective ;
les unités de couplage (60a, 60b ; 74a, 74b) sont pourvues d'au moins une bande de coincement (64, 66) qui présente, vis-à-vis de la rainure de coincement (58), une complémentarité telle qu'elle traverse ladite rainure de coincement (58), et qui peut par ailleurs être repliée, de façon à ceinturer la zone de coincement (56).

2. Module de cloisonnement selon la revendication 1, **caractérisé par le fait que** l'organe de liaison (54), thermiquement isolant, est constitué d'une matière plastique.

3. Module de cloisonnement selon la revendication 2, **caractérisé par le fait que** la matière plastique est du PVDF, polyfluorure de vinylidène.

4. Module de cloisonnement selon l'une des revendications 1 à 3, **caractérisé par le fait que** la première unité de couplage (60a ; 74a) est reliée à la première coque de cloisonnement (28), et la seconde unité de couplage (60b ; 74b) est reliée à la seconde coque de cloisonnement (30).

5. Module de cloisonnement selon l'une des revendications 1 à 4, **caractérisé par le fait que**, dans le cas d'un dispositif de liaison (44) d'un premier type, l'unité de couplage (60a, 60b), à présence minimale, inclut au moins une membrure de liaison (62) en tant que moyen de liaison avec une coque de cloisonnement (28, 30).

6. Module de cloisonnement selon l'une des revendications 1 à 4, **caractérisé par le fait que**, dans le cas d'un dispositif de liaison (46) d'un second type, l'unité de couplage (74a, 74b), à présence minimale, inclut au moins une platine de couplage (76) en tant que moyen de liaison avec une coque de cloisonnement.

7. Module de cloisonnement selon l'une des revendications 1 à 6, **caractérisé par le fait qu'**un matériau (42) thermiquement isolant est logé dans l'espace intérieur cloisonné (36).

8. Dispositif dévolu à la régulation thermique d'objets, muni d'un boîtier (12) dans lequel un tunnel (14) de régulation thermique est intégré,
**caractérisé par le fait que**
le boîtier (12) comporte au moins un module de cloisonnement (26) à coques multiples, conforme à l'une des revendications 1 à 7.
